# EUROPÄISCHE PATENTSCHRIFT

(11) **EP 3 477 793 B1**
(45) Veröffentlichungstag und Bekanntmachung des Hinweises auf die Patenterteilung: **07.04.2021**
(21) Anmeldenummer: 18200177.6
(22) Anmeldetag: 12.10.2018
(51) Int. Cl.: H01R 25/14, H01R 4/48, H01R 13/24

(54) **ABGRIFFSTECKVERBINDER**
TAPPING CONNECTOR
CONNECTEUR DE DÉRIVATION

(30) Priorität: 27.10.2017 DE 102017125270
(43) Veröffentlichungstag der Anmeldung: 01.05.2019
(73) Patentinhaber: Wago Verwaltungsgesellschaft mbH, 32423 Minden (DE)
(72) Erfinder: BIES, Herr Henryk, 04249 Leipzig (DE)
(74) Vertreter: Gramm, Lins & Partner Patent- und Rechtsanwälte PartGmbB

(56) Entgegenhaltungen:
- WO-A1-02/27870
- DE-U1-202015 106 730
- JP-A- 2003 045 541

## Beschreibung

Die Erfindung betrifft einen Abgriffsteckverbinder mit einem Isolierstoffgehäuse und mit einem beweglich in dem Isolierstoffgehäuse gelagerten Kontaktelement, das zur elektrisch leitenden Kontaktierung von elektrischen Leitern eines Stromführungsprofils ausgebildet ist, wobei ein Federelement zwischen einem Auflager des Isolierstoffgehäuses und dem Kontaktelement angeordnet ist und das Kontaktelement durch das Federelement mit einer Federkraft beaufschlagbar ist.

Zur Verteilung elektrischer Energie in einem Gebäude und zum Anschließen von Leuchten an wahlweise ausgewählten Positionen sind Stromschienensysteme mit Profilelementen bekannt, die einen kammartigen Querschnitt mit Stegen und hierdurch gebildeten Nuten sowie in den Nuten aufgenommene elektrischen Leitern haben. Bei solchen Stromführungsprofilen werden diese elektrischen Leiter in die Nuten z.B. an den Seitenwänden der Stege aufgenommen und können von einem Abgriffsteckverbinder mit in die Nuten hineinragenden Kontakten elektrisch leitend kontaktiert werden.

DE 10 2011 056 043 B4 zeigt ein Stromschienenabgriffelement mit einem Isolierstoffgehäuse und einem zur Kontaktierung eines elektrischen Leiters einer kammartigen Stromschiene vorgesehenen elektrisch leitenden Kontaktarm. Parallel zu dem Kontaktarm erstreckt sich ein elektrisch leitender Haltearm, wobei ein Freiraum zur Aufnahme eines Kammzinkens der Stromschiene zwischen dem Kontaktarm und Haltearm vorhanden ist. Die elektrischen Leiter werden seitlich durch den Kontaktarm elektrisch leitend kontaktiert.

Ebenso ist aus der DE 10 2007 033 945 B4 eine Steckverbinderanordnung mit einem Steckverbinder bekannt, der mit seitlich an Kontaktfahnen angeordneten Zusatzfedern elektrische Leiter eines kammartigen Steckverbinders kontaktiert.

US 3 771 103 A offenbart ein System zur Installation von elektrischen Leitungen in Gebäuden mit einem Stromführungsprofil, in dessen Nuten elektrische Leiter aufgenommen werden. Zum Leiterabgriff ist ein Abgriffsteckverbinder vorgesehen, der Stiftkontakte hat, die in die Nuten des Stromführungsprofils eintauchen und auf dem zu kontaktierenden elektrischen Leiter aufliegen. Die Stiftkontakte werden mit einer Federvorspannung gegen die elektrischen Leiter gedrückt. Die Kontaktfahne einer Anschlussleitung kann beispielsweise mit einer Kontaktschraube angeklemmt werden, die auch zur Fixierung der Feder für eine Kontaktfahne vorgesehen ist.

JP 2003 045541 A zeigt einen elektrisch leitenden Verbinder mit einem Isolierstoffgehäuse. Der elektrische Verbinder hat zwei Anschlusselemente für elektrische Leiter, wobei das zweite Anschlusselement als Feder ausgebildet ist. Das erste Anschlusselement ist dabei beweglich gegenüber der Feder angeordnet, wobei ein Anlageschenkel der Feder das erste Anschlusselement elektrisch leitend kontaktiert.

WO 02/27870 A1 offenbart Federkontaktstifte mit elastischen Armelementen, die den Federdruck auf die Federkontaktstifte erzeugen. Die Federkontaktstifte sind in einem Gehäuse angeordnet, wobei ein Teil der Federkontaktstifte außerhalb des Gehäuses und ein Teil innerhalb des Gehäuses angeordnet sind. Die elastischen Armelemente sind dabei als Federn ausgebildet und beaufschlagen die Federkontaktstifte mit einer Federkraft.

DE 20 2015 106730 U1 offenbart einen Abgriffsteckverbinder gemäß dem Oberbegriff des Anspruchs 1.

Ausgehend hiervon ist es Aufgabe der vorliegenden Erfindung, einen verbesserten Abgriffsteckverbinder zu schaffen, der bei einem sehr kompakten Aufbau einen zuverlässigen Anschlusskontakt für einen elektrischen Leiter eines Stromführungsprofils sicherstellt, wobei die Kontaktelemente auf zuverlässige und einfache Weise an einen elektrischen Leiter anschließbar sind.

Die Aufgabe wird durch den Anschlusssteckverbinder mit dem Merkmal des Anspruchs 1 gelöst. Vorteilhafte Ausführungsformen sind in den Unteransprüchen beschrieben.

Für einen gattungsgemäßen Abgriffsteckverbinder wird vorgeschlagen, dass das Federelement eine U-förmig gebogene Blattfeder mit einem Federschenkel, einen sich an den Federschenkel anschließenden Federbogen und einem sich an den Federbogen anschließenden Anlageschenkel ist. Das Kontaktelement liegt relativ beweglich zum Federschenkel auf dem Federschenkel auf. Der Anlageschenkel ist auf dem Auflager des Isolierstoffgehäuses aufgelagert und hat einen Leiteranschlusskontakt zum Anschließen eines elektrischen Anschlussleiters z.B. für eine Zu- oder Ableitung oder eine Datenverbindung. Der Leiteranschlusskontakt ist einstückig mit der Blattfeder aus dem Blechmaterial der Blattfeder ausgeformt und hat einen Federarm zum Anklemmen eines elektrischen Anschlussleiters.

Dies hat den Vorteil, dass bei einem einfachen und kompakten Aufbau und preiswerter Herstellung im Umformverfahren der Leiteranschlusskontakt direkt an der Blattfeder ausgebildet werden kann. Die Blattfeder stellt mit ihren für die Kraftbeaufschlagung des Kontaktelementes vorgesehenen federelastischen Eigenschaften auch die für das Anklemmen eines elektrischen Anschlussleiters mittels Federkraft durch den Federarm gewünschten Federeigenschaften zur Verfügung. Ein elektrischer Anschlussleiter kann auf diese Weise einfach in den Leiteranschlusskontakt der Blattfeder eingesteckt werden, um dort mit Hilfe des Federarms an dem Leiteranschlusskontakt angeklemmt zu werden. Solche Steckkontakte für den elektrischen Anschlussleiter mit einem Federarm haben sich in der Leiteranschlusstechnik bewährt. Durch die Nutzung einer U-förmig gebogenen Blattfeder für das Federelement des Kontaktelementes kann der Abgriffsteckverbinder sehr flach ausgestaltet werden, wobei immer noch eine hinreichende Kontaktkraft bzw. Kontaktdruck des Kontaktelementes auf den elektrischen Leiter realisierbar ist. Dadurch, dass das Kontaktelement nicht integral bzw. einstückig mit dem Federelement verbunden ist, sondern relativbeweglich zum Federschenkel auf dem Federschenkel aufliegt, ist die Schwenkbewegung des Federschenkels des Federelementes von der Linearbewegung des Kontaktelementes entkoppelt. Damit wird die Kontaktkraft des Federschenkels bei der vollen Auslenkung weitestgehend ohne Reibungsverluste auf das beweglich im Isolierstoffgehäuse gelagerte Kontaktelement übertragen und eine Verkantung des Kontaktelementes bei Krafteinwirkung durch die U-förmig gebogene Blattfeder wird verhindert. Durch die entkoppelte bzw. zweiteilige Ausbildung des Kontaktelementes und des Federelementes kann für beide Bauteile zudem eine optimierte Materialauswahl hinsichtlich der erforderlichen Eigenschaften, z.B. Federelastizität und Stromleitfähigkeit, erfolgen. Durch die zweiteilige Ausbildung des Kontaktelementes und des Federelementes werden zudem der Leiteranschlusskontakt und das Kontaktelement voneinander entkoppelt, so dass eine durch einen Leiterzug verursachte Kraft sich vorteilhaft nicht von dem Leiteranschlusskontakt auf das Kontaktelement und somit auch nicht auf die Kontaktstelle zwischen dem Kontaktelement und einem elektrischen Leiter des Stromführungsprofils überträgt.

Es hat sich gezeigt, dass der elektrisch leitende Kontakt zwischen dem elektrischen Leiter und einem an der Blattfeder angeschlossenen Anschlussleiter immer noch sehr zuverlässig ist, auch wenn das Kontaktelement nicht einstückig mit der Blattfeder ausgebildet ist, sondern nur ein Auflager zwischen Kontaktelement und Blattfeder vorhanden ist. Zudem kann an den Kontaktflächen oder Kontaktabschnitten eine zumindest partielle Beschichtung erfolgen, um den Stromübergang einerseits und/oder die Reibung andererseits zu optimieren.

Der Anlageschenkel ist auf dem Auflager des Isolierstoffgehäuses aufgelagert, sodass die Federkraft der Blattfeder über den relativ zu dem aufgelagerten, ruhenden Anlageschenkel beweglichen Federschenkel auf das Kontaktelement konzentriert wird. Dadurch, dass der Anlageschenkel einen Leiteranschlusskontakt hat, kann bei sehr kompaktem Aufbau und relativ kurzen Stromwegen ein an den Leiteranschlusskontakt des Anlageschenkels angeklemmter elektrischer Anschlussleiter elektrisch leitend über die Blattfeder und das Kontaktelement mit dem elektrischen Leiter eines Stromführungsprofils (z.B. ein Stromschienenstab) verbunden werden. Die Übergangswiderstände sind dabei hinreichend gering.

Das Kontaktelement kann in einem Steg des Isolierstoffgehäuses gelagert sein. Damit ist das Kontaktelement linear verschiebbar in dem Steg des Isolierstoffgehäuses aufgenommen. Dieser Steg des Isolierstoffgehäuses kann dann in eine Nut des Stromführungsprofils eintauchen, in welcher der elektrische Leiter des Stromführungsprofils angeordnet ist. Der Steg dient somit einerseits zur Lagerung und Führung des Kontaktelementes, indem in dem Steg ein entsprechender Freiraum zur Aufnahme des Kontaktelementes vorhanden ist, und andererseits zur Führung und Lagerung des Abgriffsteckverbinders in dem kammerartigen Stromführungsprofil. Der Steg kann dann auch eine elektrische Isolierung der Seitenflächen des Kontaktelementes bereitstellen.

Der Leiteranschlusskontakt kann zwei voneinander beabstandete Federarme haben, die zu ihren Federarmenden hin einen sich verringernden Abstand aufweisen und zum Einklemmen eines elektrischen Anschlussleiters zwischen den Federarmenden ausgebildet sind. Ein solches Paar von aufeinander zuweisend ausgerichteten Federarmen bildet einen Leitereinführungstrichter für den anzuklemmenden elektrischen Anschlussleiter. Durch die beiden aufeinander zuweisenden Federarme wird der elektrische Anschlussleiter zwischen den Federarmenden eingeklemmt, wobei die Kontaktkraft optimal auf die relativ kleinen Kontaktflächen der Federarmenden mit dem elektrischen Anschlussleiter konzentriert wird. Hierdurch wird die Flächenpressung erhöht und die Klemmkraft der Federarme optimal ausgenutzt. Die Übergangswiderstände können auf diese Weise verringert und die Stromleitungsquerschnitte durch die Nutzung von zwei Federarmen erhöht werden.

Von dem Anlageschenkel der Blattfeder kann eine Seitenwand abgebogen sein. Der Federbogen kann an einem von dem Anlageschenkel freigestellten Teil der Seitenwand gebildet sein. Mit Hilfe einer solchen von dem Anlageschenkel abgebogenen Seitenwand wird durch die Umfaltung eine stabile Fläche bereitgestellt, von der der integral aus der Seitenwand ausgeformte Federarm abragt. Zudem stellt die Seitenwand eine Führungswand für den elektrischen Anschlussleiter bereit, der an einer Seitenwand vorbei zu dem mindestens einen Federarm gelangt, um dann von dem Federarmende angeklemmt zu werden.

Eine Mehrzahl von Kontaktelementen kann jeweils mit einem Federelement zusammenwirkend in dem Isolierstoffgehäuse angeordnet sein. Damit kann der Abgriffsteckverbinder eine Mehrzahl von Kontaktelementen, d.h. mindestens zwei oder mehr Kontaktelemente haben, die mit ihrem Federelement jeweils auf den zu kontaktierenden elektrischen Leiter eines Stromführungsprofils gedrückt werden, wenn der Abgriffsteckverbinder auf das zu kontaktierende Stromführungsprofil aufgesetzt ist.

Das Isolierstoffgehäuse kann mehrere sich parallel zueinander erstreckende Stege haben. Die Kontaktelemente sind dann in den Stegen gelagert. Auf diese Weise kann dann ein kammartiges Stromführungsprofil durch den Abgriffsteckverbinder so kontaktiert werden, dass mehrere nebeneinander in Nuten des Stromführungsprofils angeordnete elektrische Leiter durch die in die Nuten eintauchenden Kontaktelemente kontaktiert werden.

Denkbar ist, dass Kontaktelemente im Abstand in einer Reihe nebeneinander und in mindestens zwei Reihen hintereinander im Isolierstoffgehäuse positionierbar sind. Auf diese Weise ist es möglich, die Luft- und Kriechstrecken zu erhöhen und einen Leiteranschluss für die an den Abgriffsteckverbinder anzuklemmenden Zu- und Ableitungen auf mehreren Ebenen oder von zwei aneinander gegenüberliegenden Stirnseiten des Abgriffsteckverbinders vorzusehen.

Unter dem Begriff "nebeneinander" wird verstanden, dass die Elemente direkt benachbart sind oder indirekt mit zwischenliegenden Elementen in einer dennoch benachbarten Beziehung zueinander stehen.

Das Isolierstoffgehäuse kann mehrteilig aus einem Grundkörper und Einsatzelementen zusammengesetzt sein. Die Einsatzelemente sind dann zur Aufnahme und Lagerung der Kontaktelemente und zum wahlweisen Einstecken in Steckplätze des Grundkörpers zur Aufnahme jeweils eines Einsatzelementes ausgebildet. Auf diese Weise kann ein Abgriffsteckverbinder durch Einsetzen und Festlegen von Einsatzelementen an ausgewählten Steckplätzen des Grundkörpers so angepasst werden, dass der Abgriffsteckverbinder einen gewünschten Kontaktierungsbedarf ausgewählter elektrischer Leiter des Stromführungsprofils erfüllt. Durch diese Ausrüstung eines Grundkörpers mit Einsatzelementen kann ein Abgriffsteckverbinder auch angepasst werden, um wahlweise um 180 Grad gedreht, je nach Ausstattung der Einsatzelemente, auf das Stromführungsprofil aufgesteckt zu werden. Die Einsatzelemente nehmen ferner bevorzugt die Federelemente auf. Die Einsatzelemente können zudem für eine Phasenwahl innerhalb einer Reihe verschiebbar angeordnet sein.

Das mindestens eine Kontaktelement kann als flaches Blechteil mit einem sich hin zu einer Kontaktspitze verjüngenden Kontaktende ausgebildet sein. Auf diese Weise wird eine Tipp-Kontaktierung des elektrischen Leiters eines Stromführungsprofils mit der Kontaktspitze bereitgestellt, bei der die Kontaktkraft der U-förmigen Blattfeder auf die Kontaktspitze des Kontaktelementes und von dort auf den zu kontaktierenden elektrischen Leiter konzentriert wird. Die Kontaktspitze ist auch geeignet, sich in den elektrischen Leiter einzugraben, um auf diese Weise Oxidschichten zu durchdringen. Damit können die Übergangswiderstände weiter reduziert werden. Die flache Bauweise des als beispielsweise Messerkontakt ausgebildeten Kontaktelements ist besonders vorteilhaft zur Aufnahme in Ausnehmungen eines schmalen Abschnittes des Einsatzelementes, welche in Nuten eines Stromführungsprofils eintauchen, geeignet.

Das dem Kontaktende diametral gegenüberliegende Ende des Kontaktelementes kann durch Umbiegen, Umfalten oder auch durch Ausstanzen verbreitert sein und ein Auflager für das Federelement bilden. Damit kann aus einem Blechelement ein Kontaktelement gebildet werden, das durch das verbreiterte Ende eine hinreichende Auflagefläche für das Federelement bereitstellt und ansonsten zum Eintauchen in eine Nut des Stromführungsprofils schmal gehalten ist.

Die Erfindung wird nachfolgend anhand von Ausführungsbeispielen mit den beigefügten Zeichnungen näher erläutert. Es zeigen:
- Figur 1: - Perspektivische Ansicht eines Abgriffsteckverbinders mit Blick schräg von vorne,
- Figur 2: - Perspektivische Ansicht des Abgriffsteckverbinders aus Figur 1 mit Blick schräg von hinten;
- Figur 3 a): - Schnittansicht eines Einsatzelementes für den Abgriffsteckverbinder;
- Figur 3 b): - Schnittansicht eines modifizierten Einsatzelementes für den Abgriffsteckverbinder;
- Figur 4 a): - Perspektivische Ansicht des Einsatzelementes aus Figur 3 a);
- Figur 4 b): - Perspektivische Ansicht des Einsatzelementes aus Figur 3 b);
- Figur 5 a): - Seiten-Schnittansicht des Einsatzelementes aus Figuren 3 a) und 4 a) im unbelasteten Zustand;
- Figur 5 b): - Seiten-Schnittansicht des Einsatzelementes aus Figuren 3 b) und 4 b) im unbelasteten Zustand;
- Figur 6 a): - Seiten-Schnittansicht des Einsatzelementes aus Figur 5 a) im Kontaktzustand;
- Figur 6 b): - Seiten-Schnittansicht des Einsatzelementes aus Figur 5 b) im Kontaktzustand;
- Figur 7 a): - Perspektivische Ansicht eines Kontaktelementes mit U-förmig gebogener Blattfeder;
- Figur 7 b): - Perspektivische Ansicht des Kontaktelementes mit U-förmig gebogener Blattfeder aus Figur 7 a) in 180 Grad gedrehter Ansicht;
- Figur 8 a): - Perspektivische Ansicht eines modifizierten Kontaktelementes mit U-förmig gebogener Blattfeder;
- Figur 8 b): - Perspektivische Ansicht des modifizierten Kontaktelementes mit U-förmig gebogener Blattfeder aus Figur 8 a) in 180 Grad gedrehter Ansicht;
- Figur 9: - Teilschnittansicht eines Abgriffsteckverbinders mit U-förmig gebogenen Blattfedern und darauf aufgelagerten Kontaktelementen;
- Figur 10: - Perspektivische Ansicht des Abgriffsteckverbinders aus Figur 9;
- Figur 11: - Perspektivische Ansicht des Abgriffsteckverbinders aus Figur 10 mit Blick auf die Unterseite mit Deckelteil;
- Figur 12: - Perspektivische Ansicht eines Isolierstoffgehäuseteils für den Abgriffsteckverbinder aus Figur 9 bis 11;
- Figur 13: - Perspektivische Ansicht der Unterseite des Deckelteils;
- Figur 14: - Perspektivische Ansicht des Isolierstoffgehäuseteils aus Figur 12 von der Unterseite;
- Figur 15: - Seiten-Schnittansicht einer weiteren Variante des Einsatzelementes mit mehreren Kontaktspitzen.

Figur 1 zeigt eine erste Ausführungsform eines Abgriffsteckverbinders 1, der ein aus mehreren Teilen gebildetes Isolierstoffgehäuse 2 hat. Das Isolierstoffgehäuse 2 ist aus einem Grundkörper 3 und aus Einsatzelementen 4 zusammengesetzt, die ebenso jeweils ein aus Isolierstoff gebildetes Gehäuseelement haben.

An der Frontseite hat der Grundkörper 3 des Isolierstoffgehäuses 2 eine sich quer erstreckende, schlitzartige Leitereinführungsöffnung 5, die zum Einführen mehrerer elektrischer Anschlussleiter 6 in das Isolierstoffgehäuse 2 ausgebildet ist. Damit können die elektrischen Anschlussleiter 6 in zugeordnete, ausgewählte Einsatzelementen 4 hineingeführt und dort angeklemmt werden.

Deutlich wird, dass aus den Einsatzelementen 4 Kontaktelemente 7 herausragen, die in dem Isolierstoffgehäuseteil der Einsatzelemente 4 linear verschiebbar gelagert sind. Die Kontaktelemente 7 sind als flaches Blechteil mit einem sich zu einer Kontaktspitze 8 verjüngenden Kontaktende ausgebildet. Diese Kontaktspitze 8 ragt aus dem einen Steg aufweisenden Einsatzelement 4 an der Oberkante des Einsatzelementes 4 heraus und kann durch Einwirkung einer Druckkraft in das Einsatzelement 4 hineingeschoben werden, so dass die Kontaktspitze 8 dann etwa bündig mit der Oberkante des Einsatzelementes 4 abschließt oder sogar weiter in dieses hineintaucht.

Deutlich wird, dass der Grundkörper 3 stegartig vorspringende Stegelemente 9 hat, wobei die Einsatzelemente 4 jeweils in den Zwischenraum zwischen zwei solcher Stegelemente 9 eingesetzt werden können. Sie Stegelemente 9 bilden zusammen mit dem Einsatzelement 4 einen Steg. Dieser Zwischenraum zwischen zwei solchen Stegelementen 9, die in einer Reihe hintereinander angeordnet sind, stellt somit einen Steckplatz 10 zum Einstecken eines Einsatzelementes 4 bereit.

Erkennbar ist weiterhin, dass der Grundkörper 3 an den Außenseiten zwei Seitenwände 11a, 11b hat, zwischen denen die Stegelemente 9 in mehrere Stege bildenden Reihen angeordnet sind. Diese Seitenwände 11a, 11b können ein Stromführungsprofil seitlich umgreifen. Die Stegelemente 9 können mit den Einsatzelementen 4 als Stege in Nuten des Stromführungsprofils eintauchen, um die dort befindlichen elektrischen Leiter zu kontaktieren.

Figur 2 zeigt eine perspektivische Ansicht des Abgriffsteckverbinders 1 aus Figur 1 mit Blick schräg auf die Rückseite. Erkennbar ist, dass auch dort eine schlitzförmige Leitereinführungsöffnung 5 zur Aufnahme mehrerer elektrischer Anschlussleiter 6 vorhanden ist. Weiterhin sind zwei separate Leitereinführungsöffnungen 12 in Form von Einzelkanälen zur Aufnahme jeweils eines elektrischen Anschlussleiters 6 zu einem zugeordneten Einsatzelement 4 vorgesehen. Einer dieser Leitereinführungsöffnungen 12 ist beispielsweise für einen Erdungskontakt (protective earth PE) vorgesehen, um durch diese separate Leitereinführungsöffnung 12 eine ausreichende elektrische Isolierung mit den möglichst großen Luft- und Kriechstrecken zu den elektrisches Potential führenden Leitungen bereitzustellen.

Eine weitere solche separate Leitereinführungsöffnung kann auch zur Aufnahme von Datenleitungen vorgesehen werden, die ebenso empfindlich vor Einflüssen durch elektrisches Spannungspotential sind.

Weiterhin wird erkennbar, dass in dem Grundkörper 3 im Zwischenraum zwischen den jeweils in einer Reihe hintereinander angeordneten Stegelementen 9 Steckplätze 10 durch einen entsprechenden Freiraum vorhanden sind, um dort Einsatzelemente 4 aufzunehmen. Diese könnten wahlweise an ausgewählten, benötigten Steckplätzen eingesetzt werden.

Erkennbar ist weiterhin, dass zwischen zwei Stegelementen 9 in Querrichtung, d.h. quer zu jeweils einem Längssteg, wesentlich niedrigere Stegelemente 13 abragen.

Diese sind ausgebildet und vorgesehen, um in flacheren Nuten einzutauchen, die in dem zu kontaktierenden Stromführungsprofil alternierend zu tieferen Nuten angeordnet sind. Damit werden die elektrischen Leiter in dem Stromführungsprofil quer zur Längserstreckungsrichtung der Stege und Nuten alternierend auf zwei Ebenen angeordnet, so dass die Kontaktelemente 7 ebenso quer zur Stegrichtung alternierend in zwei Höhenebenen positioniert werden.

Figur 3 a) zeigt eine perspektivische Schnittansicht eines Einsatzelementes 4 mit einem Isolierstoffgehäuseteil 14, in das ein schwertartiges, aus einem flachen Blechmaterial gebildetes Kontaktelement 7 aufgenommen ist. Deutlich wird, dass die dreieckförmige Kontaktspitze 8 des Kontaktelements 7 aus dem Einsatzelementgehäuse 14 herausragt. In dem Einsatzelementgehäuse 14 ist ein Führungsschlitz 15 zur Aufnahme des Kontaktelementes 7 vorhanden derart, dass das Kontaktelement 7 linear verschiebbar in dem Einsatzelementgehäuse 14 gelagert ist. Das Kontaktelement 7 ist dabei seitlich von entsprechenden Seitenwandabschnitten des Einsatzelementgehäuses 14 abgedeckt, die entsprechende Führungswände bereitstellen.

Erkennbar ist, dass das Einsatzelementgehäuse 14 einen unteren, breiten Basisabschnitt 16 und einen sich daran anschließenden, schmaleren Stegabschnitt 17 hat. Das Kontaktelement 7 ist in dem Stegabschnitt 17 gelagert. Der breitere Basisabschnitt 16 hat eine Ausnehmung zur Aufnahme einer U-förmig gebogenen Blattfeder 18, die mit einem Anlageschenkel 19 auf einem Auflager 20 des Einsatzelementes 14 als Teil des Isolierstoffgehäuses 2 aufgelagert ist. An den Anlageschenkel 19 schließt sich ein Federbogen 21 an, der in einem dem Anlagenschenkel 19 gegenüberliegenden Federschenkel 22 übergeht. Der Federschenkel 22 übt eine Federkraft in Form einer Druckkraft auf das separate Kontaktelement 7 aus, das mit einem Auflager 23 an seinem der Kontaktspitze 8 gegenüberliegenden Ende auf dem Federschenkel 22 aufliegt. Hierzu ist der Endbereich des Federschenkels 22 U-förmig gebogen, um eine reduzierte Auflagefläche 24 zu bilden. Das sich daran anschließende freie Ende des Federschenkels 22 ist hierzu von dem Kontaktelement 7 in Richtung Anlageschenkel 19 weggebogen.

Das Kontaktelement 7 ist damit an der U-förmig gebogenen Blattfeder 18 aufgelagert und dabei nicht mit der Blattfeder 18 verbunden. Das Kontaktelement 7 und der Federschenkel 22 der Blattfeder 18 sind somit relativ beweglich zueinander, wobei der Federschenkel 22 eine Federkraft auf das Kontaktelement 7 ausübt, welches das Kontaktelement 7 in Kontaktrichtung K von der Blattfeder 18 weg bewegt, so dass die Kontaktspitze 8 aus der Stirnkante des Stegabschnitts 17 herausgedrängt wird, um einen elektrischen Leiter zu kontaktieren. Dabei wird eine Kontaktkraft durch die Kontaktspitze 8 auf einen zu kontaktierenden elektrischen Leiter eines Stromführungsprofils ausgeübt, die durch die Blattfeder 18 bestimmt ist. Die Blattfeder 18 hat weiterhin einen Leiteranschlusskontakt 25. Dieser ist in dem dargestellten Ausführungsbeispiel einstückig aus dem Anlageschenkel 19 ausgebildet. Hierzu sind zwei einander gegenüberliegende Seitenwände 26 von der Seitenkante des Anlageschenkels 19 abgebogen. Diese Seitenwände 26 ragen in dieselbe Richtung zum Kontaktelement 7 hin ab und bilden zusammen mit dem einen Boden bereitstellenden Anlageschenkel 19 einen Kanal zur Führung eines abisolierten Endes eines elektrischen Anschlussleiters 6 zu einer Klemmstelle hin. Die Klemmstelle wird durch zwei aufeinander zu gebogene, d.h. aus der Ebene der Seitenwände 26 zur gegenüberliegenden Ebene der gegenüberliegenden Seitenwand 26 herausgebogenen Federarme 27 bereitgestellt. Diese Federarme 27 sind einstückig aus den Seitenwänden 26 ausgebildet und von dem Anlageschenkel 19 frei geschnitten. Damit sind die Federarme 27 beweglich und können mit ihrem freien Ende das abisolierte Ende eines elektrischen Anschlussleiters 6 anklemmen. Dieser wird zwischen den beiden Federarmen 27 verklemmt.

Deutlich wird, dass von dem elektrischen Anschlussleiter 6 ein Strompfad über den Leiteranschlusskontakt 25 und der integral damit geformten U-förmig gebogenen Blattfeder 18 zu dem separaten Kontaktelement 7 führt. Dieser ist durch den kompakten Aufbau relativ kurz und weist nur die Kontaktstelle an den Federarmen 27 (Federzungen) zum abisolierten Ende des elektrischen Anschlussleiters 6 und zwischen dem Federschenkel 22 und dem Kontaktelement 7 auf. Diese Kontaktpunkte sind aber in Ihrer Kontaktfläche so reduziert, dass die jeweilige Federkraft auf diese Kontaktpunkte konzentriert wird. Die Übergangswiderstände sind damit sehr gering, so dass ein guter Stromübergang sichergestellt ist.

Figur 3 b) zeigt eine perspektivische Schnittansicht eines modifizierten Einsatzelementes 4. Erkennbar ist, dass der Führungsschlitz 15 zur Aufnahme des Kontaktelementes 7 von der Blattfeder 18 zur gegenüberliegenden Ausmündung hin erweitert ist. Der Führungsschlitz 15 kann z.B. eine konisch zunehmende Breite haben. Damit wird das Kontaktelement 7 immer noch durch die parallelen Seitenwände des Stegabschnittes 17, die den Führungsschlitz 15 begrenzen, geführt. Es kann aber in dem sich verbreiternden, V-förmigen Aufnahmeschacht Kippbewegungen ausführen. Dies ist insbesondere bei Längenänderungen des kontaktierten elektrischen Leiters vorteilhaft.

Das Kontaktelement 7 hat eine konkav gekrümmte Auflagefläche des Auflagers 23 für den Federschenkel 22. Dadurch, dass die der Auflagefläche 24 der Blattfeder 18 zugewandte Stirnseite des Auflagers 23 bogenförmig geformt ist, wird die Reibung zwischen dem Auflager 23 und der Auflagerfläche 24 vermindert.

Weiterhin ist der Leiteranschlusskontakt 25 auf der dem Federschenkel 22 abgewandten Seite des Anlageschenkels 19 angeordnet, so dass der Anlageschenkel 19 auf seitlichen Erhebungen des Deckelteils 30 aufliegt. Damit kann die Montage vereinfacht werden.

Figur 4 a) zeigt eine perspektivische Ansicht des Einsatzelementes 4 aus Figur 3 a). Dabei wird deutlich, dass von dem breiteren Basisabschnitt 16 der schmalere Stegabschnitt 17 abragt, welcher annähernd mittig auf dem Basisabschnitt 16 positioniert ist. Erkennbar ist auch, dass das Einsatzelement 4 in seinem Basisteil 16 eine Leitereinführungsöffnung 28 zum Einführen eines elektrischen Anschlussleiters 6 zum Leiteranschlusskontakt 25 hat.

Erkennbar ist weiterhin, dass aus der oberen Randkante des Stegabschnitts 17 die Kontaktspitze 8 des Kontaktelementes 7 herausragt.

Figur 4 b) zeigt eine perspektivische Ansicht des Einsatzelementes 4 aus Figur 3 b). Deutlich wird, dass die Ausmündung des Führungsschlitzes 15 deutlich breiter als das darin aufgenommene Kontaktelement 7 ist, das somit eine Kippbewegung ausführen kann.

Figur 5 a) zeigt eine Seitenschnittansicht des Einsatzelementes 4 nunmehr mit einem oberhalb der Kontaktspitze 8 angeordneten elektrischen Leiter 29 eines zu kontaktierenden Stromführungsprofils (nicht dargestellt). Deutlich wird, dass die Kontaktspitze 8 des Kontaktelementes 7 durch die Klemmkraft der U-förmig gebogenen Blattfeder 18 in Kontaktrichtung K auf den elektrischen Leiter 29 gedrückt wird. Damit kann die Kontaktspitze 8 in die Oberfläche des elektrischen Leiters 29 eindringen und etwaige Oxidschichten durchdringen und einen guten elektrisch leitenden Kontakt zwischen an den Leiteranschlusskontakt 25 angeklemmten elektrischen Anschlussleiter 6 und dem mit dem Kontaktelement 7 zu kontaktierenden elektrischen Leiter 29 eines Stromführungsprofils sicherzustellen.

Deutlich wird weiterhin, dass der Leiteranschlusskontakt 25 der U-förmig gebogenen Blattfeder 18 so ausgerichtet ist, dass sich der dort anzuklemmende elektrische Anschlussleiter 6 annähernd parallel zu dem mit dem Kontaktelement 7 zu kontaktierenden elektrischen Leiter 29 eines Stromführungsprofils erstreckt. Hierzu sind die Federarme 27 des Leiteranschlusskontakts 25 quer zur Längserstreckungsrichtung des Kontaktelementes 7 und der Kontaktrichtung K ausgerichtet. Das Kontaktelement 7 befindet sich dabei oberhalb von dem Leiteranschlusskontakt 25 der U-förmigen Blattfeder 18, dessen Federbogen 21 in Leitereinsteckrichtung für den elektrischen Anschlussleiter 6 in den Leiteranschlusskontakt 25 hinter dem Leiteranschlusskontakt 25 liegt.

Deutlich wird weiterhin, dass das Einsatzelement 4 ein Deckelteil 30 hat, mit dem der Basisabschnitt 16 nach Einsetzen der U-förmig gebogenen Blattfeder 18 und des Kontaktelementes 7 in einen entsprechenden Aufnahmeraum verschlossen wird und das ein Auflager 20 für den Anlageschenkel 19 der Blattfeder 18 bereitstellt.

Erkennbar ist weiterhin, dass das Kontaktelement 7 an der Seite, die der Kontaktspitze 8 gegenüberliegt, ein verbreitertes Auflager 23 hat. Dieses Auflager 23 kann auch beispielsweise durch Umbiegen, Umfalten oder Stauchen des Blechelementes gebildet werden, aus dem das Kontaktelement 7 ausgeformt ist. Im dargestellten Ausführungsbeispiel ist das Auflager durch aus der Flächenebene des Kontaktelementes 7 seitlich vorstehende Finger und der Stirnkante des Kontaktelementes 7 gebildet.

Figur 5 b) zeigt eine Seitenschnittansicht des modifizierten Einsatzelementes 4 aus Figuren 3 b) und 4 b) nunmehr mit einem oberhalb der Kontaktspitze 8 angeordneten elektrischen Leiter 29 eines zu kontaktierenden Stromführungsprofils (nicht dargestellt). Deutlich wird, dass das Kontaktelement 7 aufgrund des V-förmig verbreiterten Aufnahmeschachtes, d.h. des Führungsschlitzes 15, bei einer Bewegung des kontaktierten elektrischen Leiters 29 eine Kippbewegung ausführen kann, so dass die Kontaktspitze 8 auf dem elektrischen Leiter 29 weiterhin ruht. Damit ist in einem Toleranzbereich eine Längenverschiebung ohne Beeinträchtigung des Kontaktübergangs möglich.

Figur 6 a) zeigt eine Seitenansicht des Einsatzelementes 4 aus Figur 5 a) nunmehr in einem Zustand, bei dem das Kontaktelement 7 entgegengesetzt zur Kontaktrichtung K in Richtung Leiteranschlusskontakt 25 und Anlageschenkel 29 der Blattfeder 18 verschoben ist. Deutlich wird, dass das Kontaktelement 7 linear verschiebbar in dem Einsatzelementgehäuse 16 des Einsatzelementes 4 gelagert ist. Dadurch dass der Abstand zwischen dem anzuklemmenden elektrischen Leiter 29 eines Stromführungsprofils (nicht dargestellt) und dem Einsatzelement 4 im Vergleich zum Zustand in Figur 5 verringert ist, wird das Kontaktelement 7 in das Einsatzelement 4 weiter hereingedrückt. Die Blattfeder 18 übt nun durch die hierdurch bewirkte Verlagerung des Federschenkels 22 zum Anlageschenkel 19 hin eine Federkraft in Kontaktrichtung K aus, die die Kontaktspitze 8 relativ stark gegen den anzuklemmenden elektrischen Leiter 29 des Stromführungsprofils drückt. Hierdurch wird ein sehr zuverlässiger elektrischer Kontakt bereitgestellt. Dieser ist in dem Bereich, in welchem sich das Kontaktelement 7 frei in dem Einsatzelement 4 bewegt und nicht an Begrenzungswände des Einsatzelementes 4 anstößt, von dem Abstand des Einsatzelements 4 und dem anzuklemmenden elektrischen Leiter 29 eines Stromführungsprofils weitgehend unabhängig.

Figur 6 b) zeigt in entsprechender Weise eine Seitenansicht des modifizierten Einsatzelementes 4 aus Figur 5 b) im ausgelenkten Kontaktzustand. Auch in diesem Kontaktzustand kann das Kontaktelement 7 aufgrund des sich zur Ausmündung hin verbreiternden Führungsschlitzes 15 eine Kippbewegung ausführen, durch die sich die Kontaktspitze 8 in Erstreckungsrichtung des kontaktierten elektrischen Leisters 29 bewegen kann, um so eine Längenänderung des elektrischen Leiters 29 auszugleichen.

Figur 7 a) zeigt eine perspektivische Ansicht der U-förmig gebogenen Blattfeder 18 mit dem einstückig daran angeformten Leiteranschlusskontakt 25. Dabei wird deutlich, dass sich der Anlageschenkel 19 im Bereich des Leiteranschlusskontaktes 25 verjüngt, d.h. schmaler wird. Erkennbar ist auch, dass aus dem Anlageschenkel 19 von den Seitenkanten einander gegenüberliegende Seitenwände 26 abgebogen sind. An diese Seitenwände 26 schließen sich dann in Richtung des Federbogens 21 abragende Federarme 27 an. Diese sind schräg aufeinander zu und aus der jeweiligen Ebene der Seitenwand 26 herausgebogen.

Erkennbar ist weiterhin, dass der Federschenkel 22 mit einer U-förmigen Biegung am freien Ende eine Kontaktfläche 24 aufweist. Diese Kontaktfläche 24 liegt auf einem Auflager 23 des aus des separaten Kontaktelementes 7 auf. Dieses Auflager 23 ist durch die der Kontaktspitze 8 diametral gegenüberliegende Stirnseite des Kontaktelementes 7 gebildet. Um ein Herausfallen des Kontaktstiftes 7 zu verhindern, kann dieses Auflager 23 im Vergleich zudem sich daran anschließenden Hauptabschnitt des Kontaktelementes 7 wie dargestellt in der Breitenrichtung verbreitert sein. Denkbar ist aber auch, dass das Kontaktelement 7 in diesem Bereich noch quer zur Fläche des Kontaktelementes abgebogen ist, um eine Auflagerfläche und einen Anschlag zu bilden.

Weiterhin wird deutlich, dass in diesem Ausführungsbeispiel das Kontaktelement 7 eine Einprägung 31 hat. Hierbei ist beispielsweise ein sich in Kontaktrichtung K erstreckender annähernd zentraler Bereich aus der Hauptebene des Kontaktelementes 7 herausgebogen. Durch diese Umformung des Kontaktelementes 7 zur Bildung der Einprägung 31 wird die Knicksteifigkeit des Kontaktelementes 7 verbessert.

Figur 7 b) zeigt eine perspektivische Ansicht der U-förmig gebogenen Blattfeder 18 mit dem Kontaktelement 7 mit im Vergleich zur Figur 7 um 180° gedrehter Blickrichtung. Erkennbar ist, dass das Kontaktelement 7 relativ beweglich zum Federschenkel 22 ist und auf der gewölbten Kontaktfläche 24 auflagert ist. Weiterhin sind die von den parallel zueinander im Abstand verlaufenden Seitenwände 26 abragenden und aufeinander zu weisenden Federarme 27 erkennbar, durch die sich die Kanalbreite ausgehend von den Seitenwänden 26 verringert und die mit ihren freien Stirnkanten einen elektrischen Anschlussleiter 6 anklemmen können.

Figur 8 a) zeigt eine perspektivische Ansicht des modifizierten Kontaktelementes 7 mit einer U-förmig gebogener Blattfeder 18. Dabei ist der Leiteranschlusskontakt 25 mit den Federarmen 27 auf der Seite des Anlageschenkels 19 angeordnet, die dem Federschenkel 22 und dem Kontaktelement 7 diametral gegenüberliegt. Der Anlageschenkel 19 begrenzt somit den Leiteraufnahmeraum zum Federschenkel 22 hin, während das Deckelelement 30 auf der gegenüberliegenden Seite den Leiteraufnahmeraum begrenzt. Somit tragen der Anlageschenkel 19 und das Deckelelement 30 zur Führung des elektrischen Leiters zur Klemmstelle an den Federarmen 27 bei.

Deutlich wird weiterhin, dass das Auflager 23 an seiner der Auflagefläche 24 des Federschenkels 22 konkav gekrümmt ist. Damit wird die Reibung zwischen der Auflagefläche 24 und dem Auflager 23 verringert.

Figur 8 b) zeigt eine perspektivische Ansicht des modifizierten Kontaktelementes 7 aus Figur 8 a) in einer um 180 Grad gedrehten Ansicht. Dabei wird deutlich, dass die Auflagefläche 24 des Federschenkels 22 in die Mulde des Auflagers 23 eintaucht, die aus der bogenförmigen Krümmung resultiert.

Figur 9 zeigt ein anderes Ausführungsbeispiel eines Abgriffsteckverbinders 1 in teiltransparenter Darstellung. Erkennbar ist, dass das Isolierstoffgehäuse 2 mehrteilig aufgebaut ist und einen Grundkörper 3 hat, in dem die U-förmig gebogenen Blattfedern 18 mit dem Kontaktelementen 7 aufgenommen sind. Dieser Grundkörper 3 hat bei diesem Ausführungsbeispiel integral damit ausgeformte Stege, die sich parallel zueinander und unter Belassung eines Freiraums erstrecken und an korrespondierende Nuten eines zu kontaktierenden Stromführungsprofils angepasst sind. Diese Stege 9 haben beispielsweise alternierend unterschiedliche Höhen, so dass sich niedrige und hohe Stege alternierend abwechseln. Dabei werden die Kontaktelemente 7 verschiebbar in Ausnehmungen solcher Stege eingesetzt oder in Verbindung mit separaten Einsatzelementen 4 in Zwischenräume zwischen solchen Stegen 9 eingebaut.

In dem dargestellten Ausführungsbeispiel sind die für die niedrigen Stege vorgesehene Kontaktelemente 7 und Blattfedern 18 direkt in dem Grundkörper 3 aufgenommen.

Erkennbar ist weiterhin, dass der Grundkörper 3 an der Unterseite durch ein Deckelelement 32 abgedeckt ist, das als Auflager für die Anlageschenkel 19 der Blattfedern 18 dient. Damit können die Kontaktelemente 7 und Blattfedern 18 in den Grundkörper 3 eingesetzt werden. Anschließend wird der Grundkörper 3 durch das Deckelement 32 verschlossen, welches mit dem Grundkörper 3 durch geeignete Rastelemente verrastet oder durch Fügen beispielsweise mittels Kleben oder Verschweißen verbunden wird.

Figur 10 zeigt eine perspektivische Ansicht des Abgriffsteckverbinders 1 aus Figur 9. Dabei wird deutlich, dass Kontaktelemente 7 im Abstand in einer Reihe R1, R2 in den Grundkörper 3 eingebaut sind, wobei zwei Reihen R1, R2 hintereinander im Isolierstoffgehäuse 2 positioniert sind. Denkbar ist auch, dass mehr als zwei Reihen R1, R2, wie beispielweise drei oder vier Reihen oder auch nur eine einzige Reihe R1 vorhanden ist.

In dem dargestellten Ausführungsbeispiel sind die Kontaktelemente 7 für die niedrigeren Stege 9 in der ersten Reihe R1 und die Kontaktelemente 7 für die höheren Stege 9 in der zweiten Reihe R2 angeordnet. Damit wird der Kontaktabstand und die Luft- und Kriechstrecken zwischen den nebeneinander angeordneten Stegen 9 im Vergleich zu einer Variante, bei dem die nebeneinander liegenden Stege 9 in der gleichen Reihe ihre Kontaktelemente 7 haben, erhöht.

Figur 11 zeigt eine teiltransparente Ansicht des Abgriffsteckverbinders 1 aus Figur 9 und 10. Dabei ist deutlich, dass der Grundkörper 3 durch das Deckelelement 32 verschlossen ist, welches als Auflager für die in der ersten Reihe in den Grundkörper 3 eingebauten U-förmig gebogenen Blattfedern 18 dient.

Figur 12 zeigt eine perspektivische Ansicht des Grundkörpers 3 des Abgriffsteckverbinders 1 aus Figur 9 bis 11. Deutlich wird, dass der Grundkörper 3 Aufnahmekammern 33 hat, die in einer Reihe R1 nebeneinander und durch Zwischenwände voneinander getrennt sind. Diese sind angepasst, um die U-förmig gebogenen Blattfedern 18 aufzunehmen. Von den Aufnahmekammern 33 führen etwa rechteckförmige Führungsöffnungen 34 in die nicht sichtbaren Stege an der gegenüberliegenden Seite, um ein Kontaktelement 7 jeweils aufzunehmen.

Figur 13 zeigt eine perspektivische Ansicht des Deckelteils 32 von der Unterseite, das nebeneinander angeordnete, quaderförmige Auflager 35 hat, die in einer Reihe im Abstand zueinander positioniert sind. Diese quaderförmigen Auflager 35 sind angepasst, um in die Aufnahmekammern 33 des Grundkörpers 3 aus Figur 12 einzutauchen und dort ein Auflager für den Anlageschenkel 19 einer Blattfeder 18 bereitzustellen.

Figur 14 zeigt eine perspektivische Ansicht des Grundkörpers 3 von der im Vergleich zu Figur 12 gegenüberliegenden Seite. Hierbei wird deutlich, dass in den niedrigeren Stegen 9 die Führungsöffnung 34 angebracht sind, welche an die jeweilige Aufnahmekammer 33 einmünden und zur Aufnahme eines Kontaktelementes 7 angepasst sind. Deutlich wird auch, dass die nebeneinander in Querrichtung angeordneten und sich in einer gemeinsame Längsrichtung parallel erstreckenden Stege 9 in einem Freiraum 35 enden, der einen Steckplatz für separate Einsatzelemente 4 bereitstellt, um Kontaktelemente für die höheren Stege 9 anzuordnen.

Figur 15 zeigt eine Seiten-Schnittansicht einer weiteren Variante des Einsatzelementes 4, bei dem das Kontaktelement 7 mehrere Kontaktspitzen 8 hat. Diese Kontaktspitzen 8 krallen sich in den zu kontaktierenden elektrischen Leiter 29 ein. Bei einer Längenveränderung des elektrischen Leiters 29 erfolgt eine Relativbewegung des Auflagers 23 zur Auflagerfläche 24 der Blattfeder 18. Der Führungsschlitz 15 ist dabei so breit, dass sich das Kontaktelement 7 in Blickrichtung nach rechts und links hin- und herbewegen kann. Das Kontaktelement 7 kann auf diese Weise der Bewegung des elektrischen Leiters 29 in seiner Erstreckungsrichtung folgen.

## Patentansprüche

1. Abgriffsteckverbinder (1) mit einem Isolierstoffgehäuse (2) und mit einem beweglich in dem Isolierstoffgehäuse (2) gelagerten Kontaktelement (7), das zur elektrisch leitenden Kontaktierung von elektrischen Leitern (29) eines Stromführungsprofils ausgebildet ist, wobei ein Federelement zwischen einem Auflager (20, 35) des Isolierstoffgehäuses (2) und dem Kontaktelement (7) angeordnet ist, wobei das Federelement eine U-förmig gebogene Blattfeder (18) mit einem Federschenkel (22), einem sich an dem Federschenkel (22) anschließenden Federbogen (21) und einem sich an dem Federbogen (21) anschließenden Anlageschenkel (19) ist, wobei der Anlageschenkel (19) auf dem Auflager (20, 35) des Isolierstoffgehäuses (2) aufgelagert ist und einen Leiteranschlusskontakt (25) hat, und wobei der Leiteranschlusskontakt (25) einstückig mit der Blattfeder (18) aus dem Blechmaterial der Blattfeder (18) ausgeformt ist und einen Federarm (27) zum Anklemmen eines elektrischen Anschlussleiters (6) hat,
**dadurch gekennzeichnet, dass**
- das Kontaktelement (7) durch das Federelement mit einer Federkraft beaufschlagbar ist, und dass
- das Kontaktelement (7) relativbeweglich zum Federschenkel (22) auf dem Federschenkel aufliegt.

2. Abgriffsteckverbinder (1) nach Anspruch 1, **dadurch gekennzeichnet, dass** das Kontaktelement (7) in einem Steg des Isolierstoffgehäuses (2) gelagert ist.

3. Abgriffsteckverbinder (1) nach einem der vorhergehenden Ansprüche, **dadurch gekennzeichnet, dass** der Leiteranschlusskontakt (25) zwei voneinander beabstandete Federarme (27) hat, die zu ihren Federarmenenden hin einen sich verringernden Abstand haben und zum Einklemmen eines elektrischen Anschlussleiters (6) zwischen den Federarmenden ausgebildet sind.

4. Abgriffsteckverbinder (1) nach einem der vorhergehenden Ansprüche, **dadurch gekennzeichnet, dass** von dem Anlageschenkel (19) der Blattfeder (18) eine Seitenwand (26) abgebogen ist und der Federarm (27) aus einem von dem Anlageschenkel (19) freigestellten Teil der Seitenwand (26) gebildet ist.

5. Abgriffsteckverbinder (1) nach einem der vorhergehenden Ansprüche, **dadurch gekennzeichnet, dass** eine Mehrzahl von Kontaktelementen (7) jeweils mit einem Federelement zusammenwirkend in dem Isolierstoffgehäuse (2) angeordnet sind.

6. Abgriffsteckverbinder (1) nach Anspruch 5, **dadurch gekennzeichnet, dass** das Isolierstoffgehäuse (2) mehrere sich parallel zueinander erstreckende Stege (9, 17) hat und die Kontaktelemente (7) in den Stegen (9, 13) gelagert sind.

7. Abgriffsteckverbinder (1) nach einem der vorhergehenden Ansprüche, **dadurch gekennzeichnet, dass** Kontaktelemente (7) im Abstand in einer Reihe (R1, R2) nebeneinander und in mindestens zwei Reihen (R1, R2) hintereinander im Isolierstoffgehäuse (2) positionierbar sind.

8. Abgriffsteckverbinder (1) nach einem der vorhergehenden Ansprüche, **dadurch gekennzeichnet, dass** das Isolierstoffgehäuse (2) mehrteilig ist und einen Grundkörper (3) und Einsatzelemente (4) hat, wobei die Einsatzelemente (4) zur Aufnahme und Lagerung von Kontaktelementen (7) und zum wahlweisen Einstecken in Steckplätze (10) des Grundkörpers (3) zur Aufnahme jeweils eines Einsatzelementes (4) ausgebildet sind.

9. Abgriffsteckverbinder (1) nach einem der vorhergehenden Ansprüche, **dadurch gekennzeichnet, dass** das mindestens eine Kontaktelement (7) als flaches Blechteil mit einem zumindest eine Kontaktspitze (8) aufweisenden Kontaktende ausgebildet ist.

10. Abgriffsteckverbinder (1) nach Anspruch 9, **dadurch gekennzeichnet, dass** das dem Kontaktende diametral gegenüberliegende Ende des Kontaktelementes (7) verbreitert ist und ein Auflager (23) für das Federelement bildet.

11. Abgriffsteckverbinder (1) nach Anspruch 1, **dadurch gekennzeichnet, dass** das Isolierstoffgehäuse (2) aus einem Grundkörper (3) und wahlweise in den Grundkörper einsetzbaren Einsatzelementen (4) gebildet ist, und dass die Einsatzelemente (4) zur Aufnahme und Lagerung von weiteren Kontaktelementen (7) und zum wahlweisen Einstecken in Steckplätze (10) des Grundkörpers (3) zur Aufnahme jeweils eines Einsatzelementes (4) ausgebildet sind, wobei das Federelement zwischen dem Auflager (20, 35) des Einsatzelementes (4) und dem Kontaktelement (7) angeordnet ist.

12. Abgriffsteckverbinder (1) nach einem der vorhergehenden Ansprüche, **dadurch gekennzeichnet, dass** das Kontaktelement (7) in einem Freiraum (15) kippbar oder quer zur Erstreckungsrichtung verschiebbar gelagert ist.

## Claims

1. Tap connector (1) comprising an insulating material housing (2) and a contact element (7) which is movably mounted in the insulating material housing (2) and is designed for the electrically conductive contacting of electrical conductors (29) of a current-carrying profile, wherein a spring element is arranged between a support (20, 35) of the insulating material housing (2) and the contact element (7), the spring element being a leaf spring (18) which is bent in a U-shape and has a spring leg (22), a spring arc (21) which adjoins the spring leg (22) and an abutment leg (19) which adjoins the spring arc (21), wherein the abutment leg (19) is supported on the support (20, 35) of the insulating material housing (2) and has a conductor connection contact (25), and wherein the conductor connection contact (25) is formed integrally with the leaf spring (18) from the sheet metal material of the leaf spring (18) and has a spring arm (27) for clamping on an electrical connection conductor (6), **characterised in that**
- the contact element (7) can be acted upon by a spring force by the spring element, and **in that**
- the contact element (7) rests on the spring leg so as to be movable relative to the spring leg (22).

2. Tap connector (1) according to claim 1, **characterised in that** the contact element (7) is mounted in a web of the insulating material housing (2).

3. Tap connector (1) according to one of the preceding claims, **characterised in that** the conductor connection contact (25) has two spaced-apart spring arms (27) which have a decreasing spacing towards their spring arm ends and are designed for clamping an electrical connection conductor (6) between the spring arm ends.

4. Tap connector (1) according to one of the preceding claims, **characterised in that** a side wall (26) is bent from the abutment leg (19) of the leaf spring (18) and the spring arm (27) is formed from a part of the side wall (26) exposed from the abutment leg (19).

5. Ttap connector (1) according to one of the preceding claims, **characterised in that** a plurality of contact elements (7) are each arranged in the insulating material housing (2) in cooperation with a spring element.

6. Tap connector (1) according to claim 5, **characterised in that** the insulating material housing (2) has a plurality of webs (9, 17) extending parallel to one another and the contact elements (7) are mounted in the webs (9, 13).

7. Tap connector (1) according to one of the preceding claims, **characterised in that** contact elements (7) can be positioned at a distance in a row (R1, R2) next to one another and in at least two rows (R1, R2) behind one another in the insulating material housing (2).

8. Tap connector (1) according to one of the preceding claims, **characterised in that** the insulating material housing (2) is multi-part and has a base body (3) and insert elements (4), wherein the insert elements (4) are designed for receiving and mounting contact elements (7) and for selective insertion into plug in slots (10) of the base body (3) for receiving one insert element (4) each.

9. Tap connector (1) according to one of the preceding claims, **characterised in that** the at least one contact element (7) is formed as a flat sheet metal part with a contact end having at least one contact tip (8).

10. Tap connector (1) according to claim 9, **characterised in that** the end of the contact element (7) diametrically opposite the contact end is widened and forms a support (23) for the spring element.

11. Tap connector (1) according to claim 1, **characterised in that** the insulating material housing (2) is formed from a base body (3) and insert elements (4) which can be optionally inserted into the base body, and **in that** the insert elements (4) are designed for receiving and mounting further contact elements (7) and for optional insertion into plug in slots (10) of the base body (3) for receiving in each case one insert element (4), the insert element being arranged between the support (20, 35) of the insert element (4) and the contact element (7).

12. Tap connector (1) according to one of the preceding claims, **characterised in that** the contact element (7) is mounted in a free space (15) so as to be tiltable or displaceable transversely to the direction of extension.

## Revendications

1. Connecteur enfichable de prélèvement (1) comportant un boîtier en matériau isolant (2) et un élément de contact (7) monté de manière mobile dans le boîtier (2) en matériau isolant et réalisé pour la mise en contact électriquement conductrice de conducteurs électriques (29) d'un profilé conducteur de courant,
dans lequel
un élément de ressort est disposé entre un support (20, 35) du boîtier en matériau isolant (2) et l'élément de contact (7),
l'élément de ressort est un ressort à lame (18) qui est plié en forme de U et qui présente une branche de ressort (22), un coude de ressort (21) adjacent à la branche de ressort (22) et une branche d'appui (19) adjacente au coude de ressort (21),
la branche d'appui (19) repose sur le support (20, 35) du boîtier en matériau isolant (2) et comporte un contact de raccordement de conducteur (25), et
le contact de raccordement de conducteur (25) est réalisé d'un seul tenant avec le ressort à lame (18) en le matériau de tôle du ressort à lame (18) et comporte un bras de ressort (27) pour serrer un conducteur de raccordement électrique (6),
**caractérisé en ce que**
- l'élément de contact (7) peut être sollicité avec une force élastique par l'élément de ressort, et **en ce que**
- l'élément de contact (7) repose sur la branche de ressort de façon mobile par rapport à la branche de ressort (22).

2. Connecteur enfichable de prélèvement (1) selon la revendication 1, **caractérisé en ce que** l'élément de contact (7) est monté dans une barrette du boîtier en matériau isolant (2).

3. Connecteur enfichable de prélèvement (1) selon l'une des revendications précédentes,
**caractérisé en ce que** le contact de raccordement de conducteur (25) présente deux bras de ressort (27) espacés l'un de l'autre, qui présentent une distance décroissante vers leurs extrémités de bras de ressort et qui sont réalisés pour serrer un conducteur de raccordement électrique (6) entre les extrémités de bras de ressort.

4. Connecteur enfichable de prélèvement (1) selon l'une des revendications précédentes,
**caractérisé en ce qu'**une paroi latérale (26) est pliée à partir de la branche d'appui (19) du ressort à lame (18), et le bras de ressort (27) est réalisé à partir d'une partie de la paroi latérale (26) dégagée de la branche d'appui (19).

5. Connecteur enfichable de prélèvement (1) selon l'une des revendications précédentes,
**caractérisé en ce qu'**une pluralité d'éléments de contact (7) sont disposés dans le boîtier en matériau isolant (2) en coopérant chacun avec un élément de ressort.

6. Connecteur enfichable de prélèvement (1) selon la revendication 5,
**caractérisé en ce que** le boîtier en matériau isolant (2) présente une pluralité de barrettes (9, 17) s'étendant parallèlement les unes aux autres, et les éléments de contact (7) sont montés dans les barrettes (9, 13).

7. Connecteur enfichable de prélèvement (1) selon l'une des revendications précédentes,
**caractérisé en ce que** des éléments de contact (7) peuvent être positionnés à distance en une rangée (R1, R2) les uns à côté des autres et en au moins deux rangées (R1, R2) les unes derrière les autres dans le boîtier en matériau isolant (2).

8. Connecteur enfichable de prélèvement (1) selon l'une des revendications précédentes,
**caractérisé en ce que** le boîtier en matériau isolant (2) est en plusieurs parties et comporte un corps de base (3) et des éléments d'insert (4), les éléments d'insert (4) étant réalisés pour recevoir et monter des éléments de contact (7) et pour être insérés au choix dans des emplacements d'enfichage (10) du corps de base (3) destinés à recevoir chacun un élément d'insert (4).

9. Connecteur enfichable de prélèvement (1) selon l'une des revendications précédentes,
**caractérisé en ce que** ledit au moins un élément de contact (7) est réalisé sous forme de pièce de tôle plate présentant une extrémité de contact ayant au moins une pointe de contact (8).

10. Connecteur enfichable de prélèvement (1) selon la revendication 9,
**caractérisé en ce que** l'extrémité de l'élément de contact (7) diamétralement opposée à l'extrémité de contact est élargie et forme un support (23) pour l'élément de ressort.

11. Connecteur enfichable de prélèvement (1) selon la revendication 1,
**caractérisé en ce que** le boîtier en matériau isolant (2) est formé par un corps de base (3) et par des éléments d'insert (4) pouvant être insérés au choix dans le corps de base, et **en ce que**
les éléments d'insert (4) sont réalisés pour recevoir et monter d'autres éléments de contact (7) et pour être insérés au choix dans des emplacements d'enfichage (10) du corps de base (3) destinés à recevoir chacun un élément d'insert (4),
l'élément de ressort étant disposé entre le support (20, 35) de l'élément d'insert (4) et l'élément de contact (7).

12. Connecteur enfichable de prélèvement (1) selon l'une des revendications précédentes,
**caractérisé en ce que** l'élément de contact (7) est monté dans un espace libre (15) de manière à pouvoir être basculé ou être déplacé transversalement à la direction d'extension.
